# EUROPÄISCHE PATENTSCHRIFT

(11) **EP 3 829 951 B1**
(45) Veröffentlichungstag und Bekanntmachung des Hinweises auf die Patenterteilung: **29.10.2025**
(21) Anmeldenummer: 19782904.7
(22) Anmeldetag: 11.09.2019
(51) Int. Cl.: B61L 27/04

(54) **AUTOMATISIERTES FAHRZEUGSEITIGES STEUERUNGSSYSTEM UND VERFAHREN FÜR EIN SCHIENENFAHRZEUG**
AUTOMATIC VEHICLE BASED CONTROL SYSTEM AND METHOD FOR A RAILROAD VEHICLE
PROCÉDÉ ET SYSTÈME DE COMMANDE AUTOMATISÉ BASÉ DANS LE VÉHICULE POUR UN VÉHICULE FERROVIAIRE

(30) Priorität: 14.09.2018 DE 102018215697
(43) Veröffentlichungstag der Anmeldung: 09.06.2021
(73) Patentinhaber: Siemens Mobility GmbH, 80997 München (DE)
(72) Erfinder: ANGIERSKI, André, 12489 Berlin (DE); KLIER, Christian, 14469 Potsdam (DE)
(74) Vertreter: Siemens Patent Attorneys
(86) Internationale Anmeldenummer: PCT/EP2019/074164
(87) Internationale Veröffentlichungsnummer: WO 2020/053245

(56) Entgegenhaltungen:
- WO-A1-2016/022635
- WO-A2-2018/104454
- DE-A1- 102012 215 533
- DE-A1- 102016 220 215
- US-A1- 2015 268 172
- SHENTON R: "Video Train Positioning", IRSE AUSTRALASIA TECHNICAL MEETING,, 18 March 2011 (2011-03-18), pages 1 - 8, XP003029634

## Beschreibung

Die Erfindung betrifft ein automatisiertes fahrzeugseitiges Schienenfahrzeug-Steuerungssystem. Weiterhin betrifft die Erfindung ein Schienenfahrzeug. Überdies betrifft die Erfindung ein Verfahren zum automatisierten Steuern eines Schienenfahrzeugs.

Schienenfahrzeuge weisen Automatisierungssysteme auf, die herkömmlich im Wesentlichen auf einer Anpassung der Infrastruktur, also des Netzes, in welchem sich das Schienenfahrzeug bewegt, beruht. Mit Hilfe dieser Systeme werden Maßnahmen getroffen, um den Streckenverlauf gegen Störobjekte abzusichern. Hierzu können beispielsweise Türen an Bahnsteigen oder Sensoren zur Überwachung der Gleisfreiheit in Bahnhöfen eingesetzt werden. Zudem erfolgt eine wesentliche Beeinflussung der Schienenfahrzeuge von außen. Hierzu geben feste Ortsmarken in der Infrastruktur Synchronisationspunkte vor. Herkömmlich basiert ein automatischer Fahrbetrieb auf einem Zugsicherungssystem mit entsprechender Ausrüstung auf Fahrzeug- und Infrastrukturseite. Bei dieser Art von automatisierter Zugsteuerung muss stets eine angepasste Infrastruktur außerhalb der zu steuernden Schienenfahrzeuge vorhanden sein. Ist diese an einer Strecke nicht ausgebildet, so kann herkömmlich auch kein autonomes Fahren auf dieser Strecke erfolgen.

In DE 10 2017 101 505 A1 wird ein Verfahren zur Optimierung eines Fahrbetriebs auf Basis von strecken- und positionsbezogenen Daten sowie nicht streckenbezogenen Daten beschrieben.

In WO 2018/ 104 477 A1 wird ein Verfahren zur Fahrspurerkennung beschrieben. Eine Bildaufnahmeeinheit wird zur Erkennung einer Fahrspur genutzt.

In DE 10 2012 215 533 A1 wird die Position eines Schienenfahrzeugs anhand von Aufnahmen von stationären Landmarken korrigiert. Hierzu sind fahrzeugseitige Sensoren vorgesehen, mit denen das Umfeld des Schienenfahrzeugs erfasst wird. Die Position der Landmarken wird dann anhand von Positionsdaten aus einer Datenbank bestimmt.

In Shenton R: "Video Train Positioning ", IRSE AUSTRALASIA TECHNICAL MEETING, 18. März 2011 (2011-03-18), Seiten 1-8, XP003029634 wird eine videobasierte Odometrie mit einer automatisierten Erfassung der Position und der Geschwindigkeit eines Schienenfahrzeugs unter Berücksichtigung einer Kurvenkrümmung eines Streckenverlaufs eines Schienensystems beschrieben.

In US 2015/ 268 172 A1 wird die optische Überwachung eines Gleisabschnitts vor einem Schienenfahrzeug durch eine Kamera, welche an einem Schienenfahrzeug angeordnet ist, beschrieben. Eine Bildaufnahme des Gleisabschnitts wird mit einem Referenzbild verglichen, um Veränderungen des Gleisabschnitts ermitteln zu können.

In WO 2018/ 104 454 A2 wird eine automatisierte Hinderniserkennung für Bahnfahrzeuge beschrieben, wobei die Objekterkennung auf den Bildausschnitt mit dem befahrenen Gleis sowie einem links und rechts davon liegenden kritischen Bereich beschränkt wird. Dieser Bildbereich wird mit bekannten Bild-Metainformationen sowie Zusatzinformationen, wie zum Beispiel Fahrstreckenplänen oder Kartenmaterial, abgeglichen.

In WO 2016/ 022 635 A1 wird ein Zugsteuerungssystem beschrieben, welches auf Basis einer Vielzahl von Informationsquellen, wie zum Beispiel Sensordaten, Kartendaten, Satellitennavigationsdaten, ein Modell eines aktuellen Umfelds eines Schienenfahrzeugs erzeugt und auf dessen Basis Steuerbefehle ermittelt und eine Zugsteuerung durchführt.

Es besteht also die Aufgabe, eine automatisierte Steuerung eines Schienenfahrzeugs und ein entsprechendes automatisiertes Steuerungsverfahren anzugeben, welche weniger Aufwand erfordern und flexibler einsetzbar sind als herkömmliche Systeme.

Diese Aufgabe wird durch ein automatisiertes fahrzeugseitiges Schienenfahrzeug-Steuerungssystem gemäß Patentanspruch 1, ein Schienenfahrzeug gemäß Patentanspruch 7 und ein Verfahren zum automatisierten Steuern eines Schienenfahrzeugs gemäß Patentanspruch 8 gelöst.

Das erfindungsgemäße automatisierte fahrzeugseitige Schienenfahrzeug-Steuerungssystem weist eine fahrzeugseitige Sollwertvorgaben-Ermittlungseinheit, ein automatisiertes Zugbetriebssystem, eine Fahr- und Bremseinheit und zusätzliche Sensoren zur Erfassung von Umfeldinformationen auf. Die automatisierte fahrzeugseitige Sollwertvorgaben-Ermittlungseinheit, beispielsweise eine automatisierte fahrzeugseitige Sollwertvorgaben-Ermittlungseinheit, ist dazu eingerichtet, auf Basis einer fahrzeugseitigen, hochgenauen Positionsermittlung und von hochgenauen Kartendaten sowie von anhand der durch Sensordaten der zusätzlichen Sensoren erfassten Umfeldinformationen erkannten dynamischen Einflüssen dynamisch operative Sollwertvorgaben für den Regelungsbetrieb und für die aktuelle Fahrmission des Schienenfahrzeugs zu ermitteln, um das Schienenfahrzeug entsprechend der Fahrmission und der äußeren Umfeldsituation zu bewegen. Auf Daten der Fahrmission basiert ein Fahrprofil und die erfassten Umfeldinformationen werden im aktuellen Fahrprofil berücksichtigt. Die Fahrmission umfasst zum Beispiel Haltestellen und Haltezeiten, die bei einer Fahrt eines Schienenfahrzeugs einzuhalten sind. Als fahrzeugseitige Positionsermittlung soll eine infrastrukturunabhängige Positionsermittlung verstanden werden, wobei die dazu nötige Sensorik von dem Schienenfahrzeug umfasst ist.

Der Reglungsbetrieb umfasst die dynamische Ermittlung von Brems- und Beschleunigungssollwerten, um das Fahrzeug entsprechend der Fahrmission und der äußeren Umfeldsituation zu bewegen. Aus der eingestellten Route (siehe Fahrmission) ergibt sich ein statisches Geschwindigkeitsprofil. Die Regelung muss zunächst unter Einhaltung dieser Vorgaben die Zielgeschwindigkeit für das Fahrzeug einstellen. Zusätzlich werden dynamische Einflüsse, wie beispielsweise Lichtsignalanlagen, andere Schienenfahrzeuge auf dem Gleis oder eben auch potenzielle Hindernisse im Fahrweg, in die Regelung einbezogen.

Die Fahrmission umfasst eine zuvor festgelegte Fahrroute und gegebenenfalls Fahrplandaten über den zeitlichen Ablauf. Es handelt somit um die Fahraufgabe, welche das Fahrzeug erfüllen soll. Beispielsweise umfasst die Fahrmission die Anweisung, von A nach B unter Einhaltung eines relativen Fahrplans zu fahren. Dabei soll eine Fahrt mit maximal möglicher Geschwindigkeit und einer Haltedauer von X Sekunden erfolgen. Für die hochgenaue Positionsermittlung können technische Komponenten verwendet werden, welche beispielsweise eine hoch genaue GPS-Position (korrigiertes GPS) ermitteln. Weiherhin dienen Ortsmarken, wie zum Beispiel Oberleitungsmasten, der Gleisverlauf, Gebäude usw., als Abgleichsmarken. In diesem Zusammenhang soll beispielhaft das SLAM-Verfahren genannte werden. Die Erfassung dieser Merkmale erfolgt durch die Umfeldsensorik auf dem Fahrzeug. Für eine hochgenaue Positionsermittlung erfolgt weiterhin eine Fusion von Messdaten dieser Komponenten. Es können hoch genaue GPS-Empfänger, Inertialsensorik, Fahrzeugodometrie und Umfeldsensorik in einer für das Schienenfahrzeug geeigneten Kombination (Fusion) verwendet werden.

Das automatisierte Zugbetriebssystem ist dazu eingerichtet, auf Basis der Sollvorgaben der fahrzeugseitigen Sollwertvorgaben-Ermittlungseinheit Fahr- und Bremsbefehle zu erzeugen.

Dabei wird auf dieser Ebene die Einhaltung eines Fahrprofils berücksichtigt. Dieses Fahrprofil basiert auf den Daten einer aktuellen Fahrmission sowie den Kartendaten, welche Informationen über Höchstgeschwindigkeiten und Entfernungen umfassen. Es kann auch ein besonders energieeffizientes Fahrprofil unter Einhaltung der Randbedingungen der aktuellen Fahrmission, wie zum Beispiel festgelegte Fahrzeiten usw. ermittelt werden.

Die Fahr- und Bremseinheit ist dazu eingerichtet, auf Basis der ermittelten Fahr- und Bremsbefehle Traktions- und Bremsoperationen durchzuführen.

Vorteilhaft benötigt der automatisierte Betrieb des Schienenfahrzeugs keine Anpassungen an der Strecke und der Infrastruktur der Strecken, denn das erfindungsgemäße automatisierte fahrzeugseitige Schienenfahrzeug-Steuerungssystem umfasst alle für den automatisierten Betrieb notwendigen Komponenten. Weiterhin erleichtert die fahrzeugseitige Anordnung der für das automatisierte Fahren, vorzugsweise ein autonomes Fahren, notwendigen Komponenten auch einen Mischbetrieb von automatisierten und manuell gesteuerten Fahrzeugen, da keine störenden Einflüsse durch infrastrukturseitige Einheiten, welche das automatisierte oder auch autonome Fahren steuern, auftreten.

Eine weitere Betriebsart stellt der Informationsaustausch der Fahrzeuge untereinander da. Somit können die Fahrzeuge beispielsweise ihren sensorischen Sichtbereich erweitern, indem sie Daten aus anderen Schienenfahrzeugen oder anderen Fahrzeugen in die Fahrt einbeziehen.

Das erfindungsgemäße Schienenfahrzeug weist das erfindungsgemäße automatisierte fahrzeugseitige Schienenfahrzeug-Steuerungssystem auf. Das erfindungsgemäße Schienenfahrzeug teilt die Vorteile des erfindungsgemäßen automatisierten fahrzeugseitigen Schienenfahrzeug-Steuerungssystems.

Bei dem erfindungsgemäßen Verfahren zum automatisierten Steuern eines Schienenfahrzeugs erfolgt ein fahrzeugseitiges Ermitteln einer Position des Schienenfahrzeugs und ein Erfassen von Umfeldinformationen über das Umfeld des Schienenfahrzeugs. Weiterhin werden operative Sollvorgaben für den Regelungsbetrieb und die Fahrmission des Schienenfahrzeugs auf Basis der ermittelten Position, von hochgenauen Kartendaten und von anhand der Umfeldinformationen erkannten dynamischen Einflüssen dynamisch ermittelt, um das Schienenfahrzeug entsprechend der Fahrmission und der äußeren Umfeldsituation zu bewegen. Auf Daten der Fahrmission basiert ein Fahrprofil und die erfassten Umfeldinformationen werden im aktuellen Fahrprofil berücksichtigt. Es werden Fahr- und Bremsbefehle auf Basis der Sollvorgaben der fahrzeugseitigen Sollwertvorgaben-Ermittlungseinheit durch ein automatisiertes Zugbetriebssystem ermittelt. Schließlich werden Traktions- und Bremsoperationen auf Basis der ermittelten Fahr- und Bremsbefehle durchgeführt.

Neben Fahr- und Bremsbefehlen können auch andere Verkehrsteilnehmer gewarnt werden. Im einfachsten Fall kann dies mittels einer Warnglocke erfolgen. Es kann aber auch eine direkte Rückmeldung über aktuelle Planungs- und Fahrmanöver, beispielsweise mit Hilfe eines Leuchtbands außen am Fahrzeug, welches Zustände farblich kodiert, gegeben werden.

Teile des erfindungsgemäßen automatisierten fahrzeugseitigen Schienenfahrzeug-Steuerungssystems können zum überwiegenden Teil in Form von Softwarekomponenten ausgebildet sein. Dies betrifft insbesondere Teile der Sollwertvorgaben-Ermittlungseinheit und des automatisierten Zugbetriebssystems. Grundsätzlich können diese Komponenten aber auch zum Teil, insbesondere wenn es um besonders schnelle Berechnungen geht, in Form von softwareunterstützter Hardware, beispielsweise FPGAs oder dergleichen, realisiert sein. Ebenso können die benötigten Schnittstellen, beispielsweise wenn es nur um eine Übernahme von Daten aus anderen Softwarekomponenten geht als Softwareschnittstellen ausgebildet sein. Sie können aber auch als hardwaremäßig aufgebaute Schnittstellen ausgebildet sein, die durch geeignete Software angesteuert werden.

Eine teilweise softwaremäßige Realisierung hat den Vorteil, dass auch schon bisher in Schienenfahrzeugen genutzte Rechnersysteme, die beispielsweise Teil eines automatisierten Steuerungssystems, beispielsweise eines autonomen oder teilautonomen Steuerungssystems, sein können, auf einfache Weise durch ein Software-Update nachgerüstet werden können, um auf die erfindungsgemäße Weise zu arbeiten. Insofern wird die Aufgabe auch durch ein entsprechendes Computerprogrammprodukt mit einem Computerprogramm gelöst, welches direkt in eine Speichereinrichtung eines solchen Rechnersystems ladbar ist, mit Programmabschnitten, um alle Schritte des Verfahrens zum automatisierten Steuern eines Schienenfahrzeugs auszuführen, wenn das Computerprogramm in dem Rechnersystem ausgeführt wird.

Ein solches Computerprogrammprodukt kann neben dem Computerprogramm gegebenenfalls zusätzliche Bestandteile, wie **z.B.** eine Dokumentation und/oder zusätzliche Komponenten, auch Hardware-Komponenten, wie z.B. Hardware-Schlüssel (Dongles etc.) zur Nutzung der Software, umfassen

Zum Transport zur Speichereinrichtung des Rechnersystems und/oder zur Speicherung an dem Rechnersystem kann ein computerlesbares Medium, beispielsweise ein Memorystick, eine Festplatte oder ein sonstiger transportabler oder fest eingebauter Datenträger dienen, auf welchem die von einer Rechnereinheit einlesbaren und ausführbaren Programmabschnitte des Computerprogramms gespeichert sind. Die Rechnereinheit kann z.B. hierzu einen oder mehrere zusammenarbeitende Mikroprozessoren oder dergleichen aufweisen.

Die abhängigen Ansprüche sowie die nachfolgende Beschreibung enthalten jeweils besonders vorteilhafte Ausgestaltungen und Weiterbildungen der Erfindung. Dabei können insbesondere die Ansprüche einer Anspruchskategorie auch analog zu den abhängigen Ansprüchen einer anderen Anspruchskategorie und deren Beschreibungsteilen weitergebildet sein. Zudem können im Rahmen der Erfindung auch die verschiedenen Merkmale unterschiedlicher Ausführungsbeispiele und Ansprüche auch zu neuen Ausführungsbeispielen kombiniert werden.

In einer bevorzugten Ausgestaltung des erfindungsgemäßen automatisierten fahrzeugseitigen Schienenfahrzeug-Steuerungssystems umfasst die fahrzeugseitige Sollwertvorgaben-Ermittlungseinheit eine der folgenden Sensoren:
- eine Positionsermittlungseinheit, beispielsweise basierend auf einem Satellitennavigationssystem,
- einen inkrementellen Wegstreckenzähler,
- ein bildgebendes System,
- eine Inertialsensorik.

Die genannten Sensoren können vorzugsweise kombiniert eingesetzt werden. Eine Kombination der Sensoren ermöglicht es, Defizite einzelner Sensorarten auszugleichen. Beispielsweise treten bei Wegstreckenzählern Gleit- und Schleudereffekte auf und gibt es bei satellitenbasierten Positionsermittlungseinheiten Ungenauigkeiten bei Tunnel- oder Walddurchfahrten. Die Anwendung einer Inertialsensorik erlaubt eine Richtungsdetektion beim Befahren von Weichen.

In einer Ausgestaltung des erfindungsgemäßen automatisierten fahrzeugseitigen Schienenfahrzeug-Steuerungssystems umfasst die fahrzeugseitige Sollwertvorgaben-Ermittlungseinheit eine Abgleichseinheit zum Abgleichen der erfassten Sensorinformation mit einer hochgenauen Streckenkarte. Eine solche hochgenaue Karte ermöglicht das exakte Identifizieren von relevanten Streckenmerkmalen sowohl an der aktuellen Position des Fahrzeugs als auch für den weiteren Verlauf einer Fahrmission zuzuordnenden Fahrtroute.

Diese von der hochgenauen Streckenkarte umfassten relevanten Merkmale können zumindest einen Teil der folgenden Informationen umfassen:
- den Streckenverlauf,
- Signalpositionen,
- Haltestellenpositionen,
- Abzweigungen.

Informationen über den Streckenverlauf umfassen auch Werte von Gradienten an Steigungen und Werte von Kurvenradien, die für die Wahl einer Geschwindigkeit oder einer Traktionsleistung relevant sind.

In einer Ausgestaltung des erfindungsgemäßen automatisierten fahrzeugseitigen Schienenfahrzeug-Steuerungssystems ist eine aktuelle Vorgabe, wie das Schienenfahrzeug bewegt werden soll, auf Basis der aktuellen Ortsposition, der Fahrmission und der hinterlegten Karte ermittelbar. Die ermittelte Ortsposition erlaubt eine aktuelle Position des Schienenfahrzeugs auf der hinterlegten Karte zu ermitteln, und die Fahrmission gibt Auskunft über die abzufahrenden Haltestellen, welche ebenfalls auf der hinterlegten Karte identifiziert werden können. Mithin kann eine Route auf der Karte ermittelt werden und auf Basis der an dieser Route auftretenden relevanten Merkmale können Vorgaben für einen Fahrbetrieb des Schienenfahrzeugs festgelegt werden.

Bevorzugt sind die Informationen des bildgebenden Systems zur Ermittlung der folgenden Informationen nutzbar:
- optische Signalerkennung,
- Wahrnehmung anderer Verkehrsteilnehmer,
- Wahrnehmung von Passagieren an einer Haltestelle zur Durchführung der Haltestellenabfertigung.

Vorteilhaft können von dem erfindungsgemäßen automatisierten fahrzeugseitigen Schienenfahrzeug-Steuerungssystem auch Informationen aus der Umwelt wahrgenommen und im aktuellen Fahrprofil berücksichtigt werden. Hierzu ist das automatisierte fahrzeugseitige Schienenfahrzeug-Steuerungssystem mit den oben genannten zusätzlichen Sensoren und Auswertungseinheiten ausgerüstet. Die mit Hilfe der genannten Einheiten erfassten Umfeldinformationen werden mit der übrigen Sensorinformation gemeinsam zu Sollwertvorgaben für das automatisierte Zugbetriebssystem verarbeitet. Die Sollwertvorgaben können zum Beispiel Geschwindigkeitsvorgaben oder Werte für die Geschwindigkeitsregelung umfassen. Die Geschwindigkeitsregelung kann mit einem automatisierten System vorgenommen werden, welches eine Geschwindigkeit in Abhängigkeit von ermittelten Positionsinformationen und Umfeldinformationen festlegt. Alternativ kann auch in einer aktuellen Situation auf Basis der Umfeldinformationen sowie der Positionsinformation ermittelt werden, wie weit sich das Schienenfahrzeug in der aktuellen Situation bewegen darf.

Die Erfindung wird im Folgenden unter Hinweis auf die beigefügten Figuren anhand von Ausführungsbeispielen noch einmal näher erläutert. Es zeigen:
- FIG 1: eine schematische Darstellung eines herkömmlichen Systems zur automatisierten Schienenfahrzeugsteuerung,
- FIG 2: eine schematische Darstellung eines automatisierten fahrzeugseitigen Schienenfahrzeug-Steuerungssystems gemäß einem ersten Ausführungsbeispiel der Erfindung,
- FIG 3: eine schematische Darstellung eines automatisierten fahrzeugseitigen Schienenfahrzeug-Steuerungssystems gemäß einem zweiten Ausführungsbeispiel der Erfindung,
- FIG 4: ein Flussdiagramm, welches ein Verfahren zum automatisierten Steuern eines Schienenfahrzeugs gemäß einem Ausführungsbeispiel der Erfindung veranschaulicht.

In FIG 1 ist eine schematische Darstellung eines herkömmlichen Systems 10 zur automatisierten Schienenfahrzeugsteuerung gezeigt. Das System 10 zur automatisierten Schienenfahrzeugsteuerung weist eine Mehrzahl von in der Infrastruktur angeordneten Sicherheitssystemen 2 auf. Beispielsweise umfassen diese Sicherheitssysteme 2 technische Einrichtungen, welche dazu ausgebildet sind, den Streckenablauf gegen Störobjekte abzusichern. Diese umfassen Türen an den Bahnsteigen und Sensoren zur Überwachung der Gleisfreiheit. Weiterhin umfassen die Sicherheitssysteme feste stationäre Ortsmarken zur Synchronisation der Schienenfahrzeuge sowie stationäre Sicherheitseinrichtungen zum Abbremsen oder Anhalten von Schienenfahrzeugen. Teil des Systems 10 zur automatisierten Schienenfahrzeugsteuerung sind auch bordseitige automatisierte Steuerungseinheiten 1, welche auf Basis, der von den technischen Einrichtungen der Infrastruktur übermittelten Informationen I, wie zum Beispiel Positionsdaten, Haltesignale und ähnliches, Fahr- und Bremsbefehle SW erteilen und an Traktions- und Bremseinheiten 3 weitergeben. Die Traktions- und Bremseinheiten 3 führen die Fahr- und Bremsbefehle aus, so dass eine automatische Steuerung des Fahrverhaltens des Schienenfahrzeugs realisiert ist.

In FIG 2 ist eine schematische Darstellung eines automatisierten fahrzeugseitigen Schienenfahrzeug-Steuerungssystems 20 gemäß einem ersten Ausführungsbeispiel der Erfindung gezeigt. Das fahrzeugseitige Schienenfahrzeug-Steuerungssystem 20 unterscheidet sich von herkömmlichen automatischen Steuerungssystemen von Schienenfahrzeugen darin, dass es auf der Fahrzeugseite realisiert ist und keine Kommunikation mit infrastrukturseitigen Installationen benötigt.

Eine Ausführungsform in Kombination mit Zugsicherungskomponenten und Infrastruktur sowie Eigenintelligenz des Fahrzeugs ist ebenfalls möglich, aber nicht notwendig für eine automatisierte bzw. autonome Fahrfunktion.

Das in FIG 2 gezeigte automatisierte fahrzeugseitige Schienenfahrzeug-Steuerungssystem 20 weist ebenso wie das in FIG 1 gezeigte herkömmliche System 10 eine Ansteuerung 3 von Antrieb und Bremsen auf. Die Ansteuerung 3 erhält von einem automatisierten Zugbetriebssystem 11 Fahr- und Bremsbefehle SW. Das automatisierte Zugbetriebssystem 11 hat in dem automatisierten fahrzeugseitigen Schienenfahrzeug-Steuerungssystem 20 eine Ansteuerungs- und Regelungsfunktion. Hierbei werden physikalische Eigenschaften des Schienenfahrzeugs berücksichtigt. Zum einen erfolgt eine regelungstechnische Umsetzung von Fahr- und Bremsbefehlen und zum anderen wird mit dem automatisierten Zugbetriebssystem 11 eine Einhaltung eines Fahrprofils erreicht. Die genannten Aktionen basieren auf Sollwertvorgaben SWV. Die Sollwertvorgaben SWV werden von einer fahrzeugseitigen Sollwertvorgaben-Ermittlungseinheit 22 erzeugt. Die fahrzeugseitige Sollwertvorgaben-Ermittlungseinheit 22 ist mit fahrzeugseitigen Sensoren 21 und einer Datenbank 23 verbunden. Die fahrzeugseitigen Sensoren 21 weisen Einheiten zur Satellitennavigation, inkrementelle Wegstreckenzähler, Inertialsensoren oder bildgebende Einheiten auf. Mit Hilfe, der von den genannten Sensoren ermittelten Sensordaten SD wird von der Sollwertvorgaben-Ermittlungseinheit 22 eine örtliche Position P des Schienenfahrzeugs ermittelt. Weiterhin weist die Sollwertvorgaben-Ermittlungseinheit 22 eine Abgleichseinheit 22a auf, welche zusätzlich zu der ermittelten Position P Kartendaten KD von einer Datenbank 23 erhält. Die Kombination unterschiedlicher Sensorarten erlaubt es, Ungenauigkeiten einzelner Systeme auszugleichen. Beispielsweise weisen Wegimpulsgeber Gleit- und Schleudereffekte auf und treten bei Satellitensignalen Abschattungseffekte bei Tunnel- oder Walddurchfahrten auf. Die Nutzung von Inertialsensoren erlaubt zudem die Richtungsdetektion bei dem Befahren von Weichen.

Die Abgleichseinheit 22a führt auf Basis der Position P und der Kartendaten KD einen Abgleich durch, wobei in der Karte enthaltene Informationen, welche für den Fahrbetrieb und damit für die aktuellen Sollwertvorgaben SWV erforderlich sind, erfasst und ausgewertet werden. Diese Informationen können zum Beispiel den Streckenverlauf, Signalpositionen, Haltestellenpositionen, Abzweigungen und ähnliches umfassen.

Die Fahrt eines Schienenfahrzeugs folgt einer vorgegebenen Fahrmission, welche zum Beispiel durch einen Fahrplan definiert ist. Die aktuellen Sollwertvorgaben SWV, welche angeben, wie weit das Schienenfahrzeug bewegt werden soll, werden anhand der aktuellen Ortsposition P, der vorgegebenen Fahrmission und der Kartendaten KD, genauer gesagt, der in den Kartendaten KD hinterlegten Route der Fahrmission ermittelt. Wie bereits erwähnt, werden die ermittelten Sollwertvorgaben an das automatisierte Zugbetriebssystem 11 übermittelt, welches auf deren Basis Fahr- und Bremsbefehle SW erzeugt, mit denen die Ansteuerung 3 von Antrieb und Bremsen gesteuert wird.

In FIG 3 ist eine schematische Darstellung eines automatisierten fahrzeugseitigen Schienenfahrzeug-Steuerungssystems 30 gemäß einem zweiten Ausführungsbeispiel der Erfindung gezeigt. Das in FIG 3 gezeigte fahrzeugseitige Schienenfahrzeug-Steuerungssystem 30 unterscheidet sich von dem in FIG 2 gezeigten fahrzeugseitigen Schienenfahrzeug-Steuerungssystem 20 dadurch, dass es zusätzliche Sensoren 31 zur Akquisition von Informationen aus der Umwelt aufweist. Die zusätzlichen Sensoren umfassen bildgebende Systeme und Radar zur Signalerkennung, zur Wahrnehmung anderer Verkehrsteilnehmer, zur Wahrnehmung von Hindernissen im Gleisbereich und zur Wahrnehmung von Passagieren an Haltestellen. Weiterhin unterscheidet sich das in FIG 3 gezeigte fahrzeugseitige Schienenfahrzeug-Steuerungssystem 30 von dem in FIG 2 gezeigten fahrzeugseitigen Schienenfahrzeug-Steuerungssystem 20 durch eine Sollwertvorgaben-Ermittlungseinheit 32, welche die erfassten zusätzlichen Sensorinformationen SDZ auswertet und in die Ermittlung von Sollwertvorgaben SWV mit einfließen lässt. Auf diese Weise kann sich das Schienenfahrzeug auch in einem nicht gesicherten und offenen Bereich sicher bewegen. Die übrigen Einheiten, wie zum Beispiel die Datenbank 23, das automatisierte Zugbetriebssystem 11 sowie die Ansteuerungseinheit 3 von Antrieb und Bremsen unterscheiden sich hinsichtlich ihrer Funktion nicht von den in FIG 2 veranschaulichten gleichnamigen Einheiten und werden daher im Zusammenhang mit FIG 3 nicht nochmals ausführlich erläutert.

In FIG 4 ist ein Flussdiagramm 400 gezeigt, welches ein Verfahren zum automatisierten Steuern eines Schienenfahrzeugs gemäß einem Ausführungsbeispiel der Erfindung veranschaulicht. Bei dem Schritt 4.I erfolgt zunächst ein fahrzeugseitiges Erkennen des Umfelds des Schienenfahrzeugs. Weiterhin erfolgt bei dem Schritt 4.II ein Ermitteln von Sollvorgaben SWV für den Regelungsbetrieb und die Fahrmission des Schienenfahrzeugs auf Basis der Umfelderkennung. Nachfolgend erfolgt bei dem Schritt 4.III ein Erzeugen von Fahr- und Bremsbefehlen SW zur Einhaltung der ermittelten Fahrmission auf Basis der Sollwertvorgaben SWV der fahrzeugseitigen Sollwertvorgaben-Ermittlungseinheit. Schließlich werden bei dem Schritt 4.IV Traktions- und Bremsoperationen auf Basis der ermittelten Fahr- und Bremsbefehle SW durchgeführt.

Es wird abschließend noch einmal darauf hingewiesen, dass es sich bei den vorbeschriebenen Verfahren und Vorrichtungen lediglich um bevorzugte Ausführungsbeispiele der Erfindung handelt und dass die Erfindung vom Fachmann variiert werden kann, ohne den Bereich der Erfindung zu verlassen, soweit er durch die Ansprüche vorgegeben ist. Es wird der Vollständigkeit halber auch darauf hingewiesen, dass die Verwendung der unbestimmten Artikel "ein" bzw. "eine" nicht ausschließt, dass die betreffenden Merkmale auch mehrfach vorhanden sein können. Ebenso schließt der Begriff "Einheit" nicht aus, dass diese aus mehreren Komponenten besteht, die gegebenenfalls auch räumlich verteilt sein können.

## Patentansprüche

1. Automatisiertes fahrzeugseitiges Schienenfahrzeug-Steuerungssystem (20, 30), aufweisend:
- eine fahrzeugseitige Sollwertvorgaben-Ermittlungseinheit (22),
- ein automatisiertes Zugbetriebssystem (11),
- eine Fahr- und Bremseinheit (3) und
- zusätzliche Sensoren zur Erfassung von Umfeldinformationen, wobei
- die fahrzeugseitige Sollwertvorgaben-Ermittlungseinheit (22) dazu eingerichtet ist, auf Basis einer hochgenauen fahrzeugseitigen Positionsermittlung und von hochgenauen Kartendaten (KD) sowie von anhand der durch Sensordaten der zusätzlichen Sensoren erfassten Umfeldinformationen erkannten dynamischen Einflüssen dynamisch operative Sollwertvorgaben (SWV) für den Regelungsbetrieb und die aktuelle Fahrmission des Schienenfahrzeugs zu ermitteln, um das Schienenfahrzeug entsprechend der Fahrmission und der äußeren Umfeldsituation zu bewegen, wobei auf Daten der Fahrmission ein Fahrprofil basiert und die erfassten Umfeldinformationen im aktuellen Fahrprofil berücksichtigt werden,
- das automatisierte Zugbetriebssystem (11) dazu eingerichtet ist, auf Basis der Sollwertvorgaben (SWV) der fahrzeugseitigen Sollwertvorgaben-Ermittlungseinheit (22) Fahr- und Bremsbefehle (SW) zu erzeugen, und
- die Fahr- und Bremseinheit (3) dazu eingerichtet ist, auf Basis der ermittelten Fahr- und Bremsbefehle (SW) Traktions- und Bremsoperationen durchzuführen.

2. Automatisiertes fahrzeugseitiges Schienenfahrzeug-Steuerungssystem nach Anspruch 1, wobei die fahrzeugseitige Sollwertvorgaben-Ermittlungseinheit (22) mindestens eine der folgenden Sensoren (21) umfasst:
- eine Positionsermittlungseinheit,
- einen inkrementellen Wegstreckenzähler,
- ein bildgebendes System,
- ein Radarsystem,
- eine Inertialsensorik.

3. Automatisiertes fahrzeugseitiges Schienenfahrzeug-Steuerungssystem nach einem der vorstehenden Ansprüche, wobei die fahrzeugseitige Sollwertvorgaben-Ermittlungseinheit (22) eine Abgleichseinheit (22a) umfasst, zum Abgleichen der erfassten Sensorinformation mit einer hochgenauen Streckenkarte.

4. Automatisiertes fahrzeugseitiges Schienenfahrzeug-Steuerungssystem nach Anspruch 3, wobei die hochgenaue Streckenkarte zumindest einen Teil der folgenden Informationen umfasst:
- Streckenverlauf,
- Signalpositionen,
- Haltestellenpositionen,
- Abzweigungen.

5. Automatisiertes fahrzeugseitiges Schienenfahrzeug-Steuerungssystem nach einem der vorstehenden Ansprüche, wobei eine aktuelle Vorgabe, wie das Schienenfahrzeug bewegt werden soll, auf Basis der aktuellen Ortsposition (P), der Fahrmission und der hinterlegten Karte (KD) ermittelbar ist.

6. Automatisiertes fahrzeugseitiges Schienenfahrzeug-Steuerungssystem nach Anspruch 2, wobei die Sensoren mindestens ein bildgebendes System oder ein Radarsystem aufweisen und die Informationen des bildgebenden Systems oder des Radarsystems zur Ermittlung der folgenden Informationen nutzbar sind:
- Signalerkennung,
- Wahrnehmung anderer Verkehrsteilnehmer,
- Wahrnehmung von Passagieren an einer Haltestelle zur Durchführung der Haltestellenabfertigung.

7. Schienenfahrzeug, aufweisend ein automatisiertes fahrzeugseitiges Schienenfahrzeug-Steuerungssystem nach einem der vorstehenden Ansprüche.

8. Verfahren zum automatisierten Steuern eines Schienenfahrzeugs, aufweisend die Schritte:
- fahrzeugseitiges, hochgenaues Ermitteln einer Position (P) des Schienenfahrzeugs,
- Erfassen von Umfeldinformationen,
- dynamisches Ermitteln von operativen Sollvorgaben für den Regelungsbetrieb und die aktuelle Fahrmission des Schienenfahrzeugs auf Basis der ermittelten Position (P), von hochgenauen Kartendaten (KD) und von anhand der Umfeldinformationen erkannten dynamischen Einflüssen, um das Schienenfahrzeug entsprechend der Fahrmission und der äußeren Umfeldsituation zu bewegen, wobei auf Daten der Fahrmission ein Fahrprofil basiert und die erfassten Umfeldinformationen im aktuellen Fahrprofil berücksichtigt werden,
- Erzeugen von Fahr- und Bremsbefehlen (SW) auf Basis der Sollvorgaben (SWV),
- Durchführen von Traktions- und Bremsoperationen auf Basis der ermittelten Fahr- und Bremsbefehle (SW).

9. Computerprogrammprodukt mit einem Computerprogramm, welches direkt in eine Speichereinheit einer Steuerungseinrichtung eines Schienenfahrzeugs ladbar ist, mit Programmabschnitten, um alle Schritte des Verfahrens nach Anspruch 8 auszuführen, wenn das Computerprogramm in der Steuerungseinrichtung ausgeführt wird.

10. Computerlesbares Medium, auf welchem von einer Rechnereinheit ausführbare Programmabschnitte gespeichert sind, um alle Schritte des Verfahrens nach Anspruch 8 auszuführen, wenn die Programmabschnitte von der Rechnereinheit ausgeführt werden.

## Claims

1. Automated on-vehicle rail vehicle control system (20, 30) having:
- an on-vehicle setpoint value specification determination unit (22),
- an automated train operating system (11),
- a driving and braking unit (3) and
- additional sensors for acquiring environmental information, wherein
- the on-vehicle setpoint value specification determination unit (22) is configured, on the basis of a high-precision on-vehicle position determination and high-precision map data (KD) as well as dynamic influences identified from environmental information acquired on the basis of the sensor data from the additional sensors, to determine dynamically operative setpoint value specifications (SWV) for the regulation mode and the current driving mission of the rail vehicle, in order to move the rail vehicle according to the driving mission and the external environmental situation, wherein a driving profile is based on data of the driving mission and the acquired environmental information is taken into account in the current driving profile,
- the automated train operating system (11) is configured to generate driving and braking commands (SW) on the basis of the setpoint value specifications (SWV) of the on-vehicle setpoint value specification determination unit (22) and
- the driving and braking unit (3) is configured to carry out traction and braking operations on the basis of the driving and braking commands (SW) determined.

2. Automated on-vehicle rail vehicle control system according to claim 1, wherein the on-vehicle setpoint value specification determination unit (22) comprises at least one of the following sensors (21):
- a position determination unit,
- an incremental odometer,
- an imaging system,
- a radar system,
- inertial sensors.

3. Automated on-vehicle rail vehicle control system according to one of the preceding claims, wherein the on-vehicle setpoint value specification determination unit (22) comprises a comparison unit (22a) for comparing the acquired sensor information with a high-precision route map.

4. Automated on-vehicle rail vehicle control system according to claim 3, wherein the high-precision route map comprises at least some of the following information:
- course of the route,
- signal positions,
- stop positions,
- branches.

5. Automated on-vehicle rail vehicle control system according to one of the preceding claims, wherein a current specification as to how the rail vehicle is to be moved can be determined on the basis of the current local position (P), the driving mission and the stored map (KD).

6. Automated on-vehicle rail vehicle control system according to claim 2, wherein the sensors have at least one imaging system or a radar system and the information from the imaging system or the radar system can be used to determine the following information:
- signal identification,
- perception of other traffic participants,
- perception of passengers at a stop in order to carry out the appropriate procedure at the stop.

7. Rail vehicle having an automated on-vehicle rail vehicle control system according to one of the preceding claims.

8. Method for the automated control of a rail vehicle having the steps:
- on-vehicle high-precision determination of a position (P) of the rail vehicle,
- acquisition of environmental information,
- dynamic determination of operative setpoint specifications for the regulation mode and the current driving mission of the rail vehicle on the basis of the position (P) determined, high-precision map data (KD) and dynamic influences identified on the basis of the environmental information, in order to move the rail vehicle according to the driving mission and the external environmental situation, wherein a driving profile is based on data of the driving mission and the acquired environmental information is taken into account in the current driving profile,
- generating driving and braking commands (SW) on the basis of the setpoint value specifications (SWV),
- carrying out traction and braking operations on the basis of the driving and braking commands (SW) determined.

9. Computer program product with a computer program which can be loaded directly into a memory unit of a control device of a rail vehicle, with program sections for performing all the steps of the method according to claim 8 when the computer program is executed in the control device.

10. Computer-readable medium on which program sections which can be executed by a computer unit are stored in order to carry out all the steps of the method according to claim 8 when the program sections are executed by the computer unit.

## Revendications

1. Système (20, 30) automatisé embarqué de commande de véhicule ferroviaire, comportant :
- une unité (22) embarquée de détermination de prescriptions de valeur de consigne,
- un système (11) automatisé de conduite automatique des trains,
- une unité (3) de circulation et de freinage et
- des capteurs supplémentaires de détection d'informations d'environnement,
dans lequel
- l'unité (22) embarquée de détermination de prescriptions de valeur de consigne est agencée pour déterminer, sur la base d'une détermination embarquée très précise de position et de données (KD) très précises de carte, ainsi que de paramètres dynamiques identifiés à l'aide des informations d'environnement détectées par des données de capteur des capteurs supplémentaires, des prescriptions (SWV) de valeur de consigne opératoires dynamiquement, pour le fonctionnement en régulation et la mission de circulation en cours du véhicule ferroviaire, afin de déplacer le véhicule ferroviaire conformément à la mission de circulation et à la situation environnementale extérieure, dans lequel on fait reposer un profil de circulation sur des données de la mission de circulation et on prend en compte les informations d'environnement détectées dans le profil de circulation en cours,
- le système (11) automatisé de conduite automatique des trains est agencé pour produire des instructions (SW) de circulation et de freinage, sur la base des prescriptions (SWV) de valeur de consigne de l'unité (22) embarquée de détermination de prescriptions de valeur de consigne, et
- l'unité (3) de circulation et de freinage est agencée pour effectuer des opérations de traction et de freinage, sur la base des instructions (SW) déterminées de circulation et de freinage.

2. Système automatisé embarqué de commande de véhicule ferroviaire suivant la revendication 1, dans lequel l'unité (22) embarquée de détermination de prescriptions de valeur de consigne comprend au moins l'un des capteurs (21) suivants :
- une unité de détermination de position,
- un compteur incrémentiel de parcours,
- un système d'imagerie,
- un système radar,
- un dispositif capteur à inertie.

3. Système automatisé embarqué de commande de véhicule ferroviaire suivant l'une des revendications précédentes, dans lequel l'unité (22) embarquée de détermination de prescriptions de valeur de consigne comprend une unité (22a) d'adaptation pour l'adaptation de l'information de capteur détectée à une carte de parcours très précise.

4. Système automatisé embarqué de commande de véhicule ferroviaire suivant la revendication 3, dans lequel la carte de parcours très précise comprend au moins une partie des informations suivantes :
- tracé de parcours,
- positions de signaux,
- position de points d'arrêt,
- bifurcations.

5. Système automatisé embarqué de commande de véhicule ferroviaire suivant l'une des revendications précédentes, dans lequel une prescription en cours sur la façon dont le véhicule ferroviaire doit se déplacer peut être déterminée sur la base de la position (P) de lieu en cours, de la mission de circulation et de la carte (KD) mise en mémoire.

6. Système automatisé embarqué de commande de véhicule ferroviaire suivant la revendication 2, dans lequel les capteurs ont au moins un système d'imagerie ou un système radar et les informations du système d'imagerie ou du système radar peuvent être utilisées pour la détermination des informations suivantes :
- identification d'un signal,
- perception d'autres participants au trafic,
- perception de passagers en un point d'arrêt pour effectuer le départ des points d'arrêt.

7. Véhicule ferroviaire comportant un système automatisé embarqué de commande de véhicule ferroviaire suivant l'une des revendications précédentes.

8. Procédé de commande automatisée d'un véhicule ferroviaire, comportant les stades :
- détermination très précise par le véhicule d'une position (P) du véhicule,
- détection d'informations d'environnement,
- détermination dynamique de prescriptions de consigne opératoires pour le fonctionnement en régulation et la mission de circulation en cours du véhicule ferroviaire, sur la base de la position (P) déterminée, de données (KD) de carte très précises et de paramètres dynamiques identifiés à l'aide des informations d'environnement, afin de déplacer le véhicule conformément à la mission de circulation et à la situation environnementale extérieure, dans lequel on fonde un profil de circulation sur des données de la mission de circulation et on prend en compte les informations d'environnement détectées dans le profil de circulation en cours,
- production d'instructions (SW) de circulation et de freinage sur la base des prescriptions (SWV) de consigne,
- mise en œuvre d'opérations de traction et de freinage sur la base des instructions (SW) déterminées de circulation et de freinage.

9. Produit de programme d'ordinateur comprenant un programme d'ordinateur, qui peut être chargé directement dans une unité de mémoire d'un dispositif de commande d'un véhicule ferroviaire, comprenant des parties de programme pour exécuter tous les stades du procédé suivant la revendication 8, lorsque le programme d'ordinateur est exécuté dans le dispositif de commande.

10. Support, déchiffrable par ordinateur, sur lequel sont mises en mémoire des parties de programme pouvant être exécutées par une unité informatique, afin d'effectuer tous les stades du procédé suivant la revendication 8, lorsque les parties de programme sont exécutées par l'unité informatique.
